# EUROPÄISCHE PATENTSCHRIFT

(11) **EP 0 411 390 B1**
(45) Veröffentlichungstag und Bekanntmachung des Hinweises auf die Patenterteilung: **03.03.1993**
(21) Anmeldenummer: 90113737.2
(22) Anmeldetag: 18.07.1990
(51) Int. Cl.: F24D 19/06

(54) **Wärmeabgabeeinrichtung**
Apparatus for heat output
Appareil pour le dégagement de chaleur

(30) Priorität: 31.07.1989 DE 3925327
(43) Veröffentlichungstag der Anmeldung: 06.02.1991
(73) Patentinhaber: KKW Kulmbacher Klimageräte-Werk GmbH, D-95326 Kulmbach (DE)
(72) Erfinder: Kaim, Leo, D-8647 Stockheim (DE)
(74) Vertreter: Tergau, Enno, Dipl.-Ing.

(56) Entgegenhaltungen:
- FR-A- 1 189 618
- FR-A- 1 470 344
- FR-A- 2 037 643
- GB-A- 1 029 891

## Beschreibung

Die Erfindung bezieht sich auf eine Wärmeabgabeeinrichtung nach dem Oberbegriff des Patentanspruchs 1. Derartige Luftspalte zwischen einer Wärmeabgabeeinrichtung und einer Stellwand sieht man vor, um die Erwärmung der Wand durch das Gerät in vorschriftsmäßigen Grenzen zu halten. Ein derartiger Luftspalt soll für eine Durchströmung freigehalten werden.

An Stellwänden hinter Wärmeabgabeeinrichtungen bilden sich oberhalb der Wärmeabgabeeinrichtungen bekanntlich störende unregelmäßige Wandverschmutzungen. Diese werden durch Staubpartikel der Umgebungsluft hervorgerufen, die durch thermischen Auftrieb im Spalt zwischen Stellwand und Wärmeabgabeeinrichtung mitgeführt werden. Die Staubpartikel, die teilweise verschwelt werden, können sich an kälteren Flächen, wie der Stellwand hinter einer Wärmeabgabeeinrichtung, ablagern. Je höher die Strömungsgeschwindigkeit im Spalt, um so ausgeprägter werden die staubfahnenartigen Verschmutzungen an den Wänden.

Bei Wärmeabgabeeinrichtungen, bei denen die Stellwand durch Luftströmung in einem Spalt gekühlt werden soll, ist es unzweckmäßig, die Wärmeabgabeeinrichtung bis zur Stellwand völlig abzudecken, da dann nicht mehr sichergestellt wäre, daß die Wand nicht über ein zulässiges Maß aufgeheizt würde.

Es ist bereits aus der GB-A-1 029 891 bekannt, über Wärmeabgabeeinrichtungen an der Stellwand eine Luftleiteinrichtung anzubringen, welche die Luft an einem im bestand zu der Stellwand befindlichen Ort aus dem Luftspalt herausleitet. Dabei ist jedoch nachteilig, daß die Luftleiteinrichtung an die Wand montiert werden muß, was häufig insbesondere bei bereits leicht gekrümmten Stellwänden oder für die Anbringung von Halteeinrichtungen nicht geeigneten Stellwänden nicht ohne weiteres möglich ist. Ferner hat diese Luftleiteinrichtung die Gestalt eines Kaminsimses, was für manche Anwendung nicht erwünscht ist.

Aus der FR-A-2 037 643 ist eine Wärmeabgabeeinrichtung mit einer Verkleidung bekannt, an welcher ein einstückig angeformter, kaminsimsartiger oberer Querbalken vorgesehen ist, unter welchem die Luft aus dem Luftspalt zu einem von der Stellwand beabstandeten Auslaß strömen kann. Auch hier ergibt sich ein gegebenenfalls nicht erwünschtes simsartiges Erscheinungsbild und es lassen sich für die Produktion nur mit großem Aufwand unterschiedliche Ausführungen herstellen, da der Querbalken mit seiner unteren Luftführungsfläche einstückig an die Verkleidung angeformt ist. Darüberhinaus sind bestehende, Wärmeabgabeeinrichtungen nicht mit einem solchen Luftführungskanal nachrüstbar.

Der Erfindung liegt die Aufgabe zugrunde, eine Wärmeabgabeeinrichtung mit einer Luftleiteinrichtung zu entwickeln, welche die Luft an einem von der Wand beabstandeten Ort aus dem Luftspalt herausleitet, und welche hinter ihrer Rückwand eine intensive Luftströmung ermöglicht und Staubfahnen an den Stellwänden vermeidet.

Die Lösung der geschilderten Aufgabe besteht nach der Erfindung in einer Wärmeabgabeeinrichtung nach Patentanspruch 1. Die Wärmeabgabeeinrichtung weist bei ihrer Oberseite einen Luftführungskanal mit einem Einlaß im Luftspaltbereich an der Rückwand und einem Auslaß beabstandet zur Rückwand auf. Dabei ist der Luftführungskanal durch Formgebung oder Strömungsführungsglieder dafür eingerichtet, eine Strömung aus seinem Auslaß von einer gedachten Ebene in der Rückwand der Wärmeabgabeeinrichtung wegzulenken. Die Luftströmung ist dabei so weit von der Stellwand abzulenken, daß an dieser keine Staubfahnen mehr auftreten.

Der Luftführungskanal kann den Gerätedeckel der Wärmeabgabeeinrichtung bilden. Er ist als Aufsatzkörper zum Aufsetzen auf der Oberseite der Wärmeabgabeeinrichtung ausgeführt. Der Luftführungskanal kann auch kürzer als die Oberseite der Wärmeabgabeeinrichtung ausgebildet sein. Der Luftführungskanal ist winkelförmig ausgeführt, wobei ein Winkelarm auf die Spaltbreite und der andere Winkelarm auf die Oberseite der Wärmeabgabeeinrichtung abgestimmt ist. Hierbei kann der Winkelarm, der auf die Oberseite der Wärmeabgabeeinrichtung abgestimmt ist, kürzer als die Oberseite ausgebildet sein.

Die Erfindung soll nun anhand von in der Zeichnung grob schematisch wiedergegebenen Ausführungsbeispielen näher erläutert werden:
In FIG 1 ist eine Wärmeabgabeeinrichtung in der Ausführung als Elektrospeicherheizgerät, vor einer Stellwand aufgestellt, in Seitenansicht veranschaulicht.
In FIG 2 ist in der Darstellungsweise nach FIG 1 eine Wärmeabgabeeinrichtung mit dem als Aufsatzkörper ausgeführten Luftführungskanal dargestellt.
In FIG 3 ist ein anderes Ausführungsbeispiel der Wärmeabgabeeinrichtung mit einem Luftführungskanal als Aufsatzkörper wiedergegeben.

Die Wärmeabgabeeinrichtung nach FIG 1 kann als Elektrospeicherheizgerät 1 verstanden werden, das vor einer Stellwand 2 auf einem Gerätefuß 3 aufgestellt ist. Zwischen Elektrospeicherheizgerät 1 und Stellwand 2 ist ein Luftspalt 4 belassen. Die Wärmeabgabeeinrichtung bildet mit ihrer Oberseite 5 einen Luftführungskanal 7 mit einem Einlaß 9 im Luftspaltbereich an der Rückwand 12 und einem Auslaß 10, der beabstandet zur Rückwand ausgebildet ist. Der Luftführungskanal 7 ist im Ausführungsbeispiel nach FIG 1 in den Gerätedeckel 6 integriert.

Es ist günstig, den Luftführungskanal 7, also die Vorrichtung zum Umlenken der Luft, nicht direkt dicht an die Stellwand anschließen zu lassen, da in der Praxis Stellwände uneben sind. Es ist daher vorteilhaft, zum luftdichten Wandabschluß einen Schaumstoffstreifen 11 zu verwenden. Allgemein eignet sich ein Formstreifen aus elastischem komprimierbarem Material. Der Schaumstoffstreifen 11 kann vorteilhaft an der Rückwand des Luftführungskanals 7 angebracht sein. Er kann selbstklebend bereitgestellt werden und an der Rückseite des Deckels eines Elektrospeicherheizgerätes oder an der Stellwand aufgebracht werden.

Im Ausführungsbeispiel nach FIG 2 ist der Luftführungskanal 7 als Aufsatzkörper zum Aufsetzen auf der Oberseite 5 der Wärmeabgabeeinrichtung ausgeführt. Der Luftführungskanal ist winkelförmig ausgebildet, wobei ein Winkelarm auf die Spaltbreite und der andere Winkelarm auf die Oberseite der Wärmeabgabeeinrichtung abgestimmt ist.

Der Winkelarm 8, der auf die Oberseite 5 der Wärmeabgabeeinrichtung abgestimmt ist, kann nach FIG 3 kürzer als die Oberseite 5 der Wärmeabgabeeinrichtung ausgeführt sein.

Der erfindungsgemäße Aufbau der Wärmeabgabeeinrichtung läßt sich auch bei verkleideten Heizkörpern einer Zentralheizung entsprechend vornehmen.

## Patentansprüche

1. Wärmeabgabeeinrichtung wie Elektrospeicherheizgerät (1) oder verkleidete Heizkörper einer Zentralheizung, die vor einer Stellwand (2) aufzustellen ist, wobei zwischen der Wärmeabgabeeinrichtung (1) und der Stellwand (2) ein Luftspalt (4) zu belassen ist, in dem Luft thermisch von unten nach oben strömt, und wobei die Wärmeabgabeeinrichtung (1) mit einer Luftleiteinrichtung versehen ist, welche die Luft an einem von der Wand beabstandeten Ort aus dem Luftspalt (4) herausleitet, dadurch gekennzeichnet, daß die Luftleiteinrichtung ein winkelförmig ausgebildeter Luftführungskanal (7) in Form eines Aufsatzkörpers ist, welcher sich im wesentlichen aus einem ersten, der Stellwand (2) parallelen und sich über die Breite des Luftspalts (4) erstreckenden Winkelarm mit einem Einlaß (9) für die Luft im Luftspaltbereich und aus einem darin übergehenden zweiten, auf der Oberseite (5) der Wärmeabgabeeinrichtung (1) aufliegenden Winkelarm (8) mit einem Auslaß (10) für die Luft zusammensetzt, wobei der Luftführungskanal (7) in Form des Aufsatzkörpers auf die Oberseite (5) der Wärmeabgabeeinrichtung (1) aufgesetzt ist und mit seinen beiden Winkelarmen eine der Stellwand (2) zugewandte obere Ecke der Wärmeabgabeeinrichtung (1) in direktem Kontakt zu dieser umschließt.

2. Wärmeabgabeeinrichtung nach Anspruch 1, dadurch gekennzeichnet, daß der Luftführungskanal (7) den Gerätedeckel (6) der Wärmeabgabeeinrichtung (1) bildet.

3. Wärmeabgabeeinrichtung nach einem der Ansprüche 1 oder 2, dadurch gekennzeichnet, daß der Winkelarm (8), der auf die Oberseite (5) der Wärmeabgabeeinrichtung (1) abgestimmt ist, kürzer als die Oberseite (5) der Wärmeabgabeeinrichtung ausgeführt ist.

4. Wärmeabgabeeinrichtung nach einem der Ansprüche 1 bis 3, dadurch gekennzeichnet, daß der der Stellwand (2) parallele Winkelarm mit Abstand zu der Stellwand (2) verläuft und zwischen einer der Stellwand (2) zugewandten Wand des Winkelarms und der Stellwand (2) ein luftdicht mit dem Winkelarm und der Stellwand (2) abschließender Formstreifen aus elastischem, komprimierbarem Material angeordnet ist.

## Claims

1. A heat emission appliance, such as an electric storage heating applicance (1) or covered radiators of a central heating, to be set up in front of a positioning wall (2), wherein an air gap (4) is to be left between the heat emission applicance (1) and the positioning wall (2), in which air thermically flows from bottom to top, and wherein the heat emission appliance (1) is provided with an air guidance device guiding the air at a spot spaced from the wall out of the air gap (4), characterized in that the air guidance device is an air guidance duct (7) of angular shape in the form of a head piece, substantially consisting of a first angled arm extending parallel to the positioning wall (2) and across the width of the air gap (4) and having an inlet (9) for the air in the zone of the air gap, and of a second angled arm (8) joining with the first one, resting on the top (5) of the heat emission appliance (1) and having an outlet (10) for the air, wherein the air guidance duct (7) in the form of the head piece is positioned on the top (5) of the heat emission appliance (1) and its two angled arms encompass an upper corner, facing the positioning wall (2), of the heat emission appliance (1) in direct contact with the latter.

2. A heat emission appliance according to claim 1, characterized in that the air guidance duct (7) forms the appliance cover (6) of the heat emission appliance (1).

3. A heat emission appliance according to any of claims 1 and 2, characterized in that the angled arm (8) related to the top (5) of the heat emission appliance (1) is designed to be shorter than the top.

4. A heat emission appliance according to any of claims 1 to 3, characterized in that the angled arm which is parallel to the positioning wall (2) extends at a distance to the positioning wall (2), and in that between one wall of the angled arm, facing the positioning wall (2), and the positioning wall (2) a formed tape of elastic, compressible material, hermetically joining the angled arm and the positioning wall (2), is arranged.

## Revendications

1. Dispositif de production de chaleur, tel qu'un appareil de chauffage électrique à accumulation (1) ou des radiateurs chemisés de chauffage central, qui doit être placé devant un mur de soutien (2), un interstice (4) devant être laissé entre le dispositif de production de chaleur (1) et le mur de soutien (2), dans lequel l'air passe thermiquement d'en bas vers le haut, et le dispositif de production de chaleur (1) étant muni d'un dispositif de déflexion d'air qui conduit l'air d'un endroit distante du mur hors de l'interstice (4), caractérisé en ce que le dispositif de déflexion d'air est un canal de déflexion d'air (7) angulaire sous forme d'un corps supérieur qui se compose essentiellement d'un premier côté de l'angle parallèle au mur de soutien (2), s'étendant à travers la largeur de l'interstice (4) et possédant une entrée (9) pour l'air dans le domaine de l'interstice, et d'un second côté (8) de l'angle, joignant le premier, s'appuyant sur la face supérieure (5) du dispositif de production de chaleur (1) et possédant une sortie (10) pour l'air, le canal de déflexion d'air (7) sous forme du corps supérieure étant posé sur la face supérieure (5) du dispositif de production de chaleur (1) et ses deux côtés de l'angle cernant un coin supérieur, en regard du mur de soutien (2), du dispositif de production de chaleur (1), en contact direct avec ce dernier.

2. Dispositif de production de chaleur selon la revendication 1, caractérisé en ce que le canal de déflexion d'air (7) forme le couvercle (6) du dispositif de production de chaleur (1).

3. Dispositif de production de chaleur selon l'une ou l'autre des revendications 1 et 2, caractérisé en ce que le côté (8) de l'angle qui concorde avec la face supérieure (5) du dispositif de production de chaleur est plus court que la face supérieure (5) du dispositif de production de chaleur.

4. Dispositif de production de chaleur selon l'une quelconque des revendications 1 à 3, caractérisé en ce que le côté de l'angle parallèle au mur de soutien (2) est distant du mur de soutien (2) et en ce qu'un ruban préformé d'un matériau élastique et compressible qui s'appuye hermétiquement contre le côté de l'angle et le mur de soutien (2), se trouve entre un mur du côté de l'angle en regard du mur de soutien (2) et le mur de soutien (2).
